# EUROPÄISCHE PATENTSCHRIFT

(11) **EP 1 049 834 B1**
(45) Veröffentlichungstag und Bekanntmachung des Hinweises auf die Patenterteilung: **02.04.2003**
(21) Anmeldenummer: 99903613.0
(22) Anmeldetag: 08.01.1999
(51) Int. Cl.: E01C 19/26, E01C 19/28

(54) **SICHERHEITSANORDNUNG FÜR DIE BEDIENUNGSELEMENTE EINER HANDGEFÜHRTEN BODENVERDICHTUNGSWALZE**
SAFETY DEVICE FOR THE CONTROL ELEMENTS OF A MANUALLY OPERATED SOIL COMPACTION ROLLER
DISPOSITIF DE SECURITE POUR LES ELEMENTS DE COMMANDE D'UN ROULEAU DE COMPACTAGE DU SOL A COMMANDE MANUELLE

(30) Priorität: 20.01.1998 DE 19802007
(43) Veröffentlichungstag der Anmeldung: 08.11.2000
(73) Patentinhaber: Wacker Construction Equipment AG, 80809 München (DE)
(72) Erfinder: SCHENNACH, Hermann, D-85386 Dietersheim (DE)
(74) Vertreter: Hoffmann, Jörg Peter, Dr. Ing.
(86) Internationale Anmeldenummer: EP9900079
(87) Internationale Veröffentlichungsnummer: WO99037862

(56) Entgegenhaltungen:
- EP-A- 0 593 063
- DE-A- 4 129 915

## Beschreibung

Die Erfindung betrifft eine Sicherheitsanordnung für eine handgeführte Bodenverdichtungswalze.

Bei derartigen Bodenverdichtungswalzen, insbesondere Walzen für den Mitgängerbetrieb, läuft der Bediener hinter der Walze her und steuert sie über einen an einer Deichsel befestigten Handgriff, der einen Fahrhebel für die Einstellung der Fahrgeschwindigkeit und -richtung trägt. Die Walze wird üblicherweise über eine Hydraulikeinheit in Vorwärts- und Rückwärtsrichtung, das heißt auf den Bediener zu, bewegt.

Eine Sicherheitsanordnung, häufig auch als Totmannschaltung bezeichnet, dient bei derartigen Bodenverdichtungswalzen dazu, den Vortrieb der Walze abzuschalten, wenn sich die Walze rückwärts, d. h., in Richtung des die Walze führenden Bedieners bewegt und dieser sich selbst nicht mehr rückwärts bewegen bzw. der Walze nicht ausweichen kann. Dieses Problem kann beispielsweise auftreten, wenn der Bediener mit der Walze rückwärts gegen ein Hindernis läuft, in Panik gerät und dadurch vergißt, die Walze abzustoppen bzw. in entgegengesetzte Richtung zu bewegen.

Bei bekannten Sicherheitsanordnungen ist daher ein Stellteil vorgesehen, über das registriert werden kann, daß die Walze gegen ein Hindernis, beispielsweise den Bedienungsmann, fährt. Die Sicherheitsanordnungen weisen dazu ein Stellteil auf, das zwischen einer Betriebsstellung und einer Gefahrstellung verschieblich und bei Berührung durch den Bedienungsmann aus der Betriebs- in die Gefahrstellung verschiebbar ist und dadurch die Walze zum Stillstand bringt.

Dazu wird in Normen gefordert, daß nach dem Ansprechen der Sicherheitseinrichtung der Anhalteweg der Walze kleiner sein muß als der verbleibende Schaltweg des Stellteils nach dem Abschalten der Walze, um ein Einquetschen des Bedienungsmannes zu vermeiden.

Aus der OS-DE 41 29 915 A1 ist eine Sicherheitsanordnung bekannt, bei der die Fahrgeschwindigkeit und -richtung über einen Fahrhebel einstellbar ist. Die Führung der Walze wird über einen zusätzlichen, hebelartig vertikal schwenkbaren Handgriff bewirkt, der aus einer hochgeschwenkten Grundstellung in eine Arbeitsstellung herabschwenkbar ist, in der sich sein freies Ende noch deutlich oberhalb der durch seine Schwenkachse gelegten Horizontalen befindet. Durch Herabschwenken des Handgriffs wird der ansonsten durch Federbeaufschlagung in Nullstellung gehaltene Fahrhebel in der gewünschten ausgelenkten Stellung formschlüssig fixiert. Bei Hochschwenken des Handgriffs, was beispielsweise bei Berührung eines Hindernisses durch den Handgriff automatisch erfolgt, wird die formschlüssige Verbindung aufgehoben, wodurch der Fahrhebel federbeaufschlagt in Nullstellung gelangt und die Walze zum Stillstand bringt. Ein Bewegen der Walze in entgegengesetzter Richtung ist durch weitere Betätigung des Fahrhebels möglich.

Bei derartigen Lösungen ist das Erreichen der Nullstellung bzw. das Einstellen der Vorwärtsrichtung stets durch Betätigen des Fahrhebels möglich. Man ging dabei davon aus, daß der Bedienungsmann bei Berührung eines rückwärtigen Hindernisses den Fahrhebel freigibt bzw. daß die Haltekraft des Bedieners geringer ist als die durch das Sicherheits-Stellteil ausgelöste Rückstellkraft auf den Fahrhebel. Es wurde jedoch festgestellt, daß die Haltekraft der Hand, insbesondere in einer Paniksituation, enorm groß werden kann, so daß der Bediener den Fahrhebel nicht losläßt und durch Weiterfahren der Walze eine erlaubte maximale Kraft durch das den Körper des Bedienungsmanns berührende Sicherheits-Stellteil von 230 Newton überschritten werden kann. Eine höhere Belastung als die zulässige maximale Kraft kann jedoch bereits zu erheblichen Verletzungen des Bedieners führen.

Um dieses Problem zu beheben, wurden Lösungen vorgeschlagen, bei denen ungeachtet der Kraft, mit der der Bediener den Fahrhebel festhält, durch das das Hindernis erkennende Sicherheits-Stellteil eine formschlüssige Verbindung zwischen Fahrhebel und der zu dem Antrieb führenden Steuerleitung entriegelt wird. Die federbeaufschlagte Steuerleitung springt dadurch in Stoppstellung. Ein Nachteil dieses Prinzips ist es jedoch, daß die formschlüssige Verbindung zwischen Fahrhebel und Steuerleitung erst dann wiederhergestellt werden kann, wenn das durch das Hindernis verschobene Sicherheits-Stellteil wieder seine Ausgangs- bzw. Betriebsstellung erreicht hat, so daß eine erneute Kopplung zwischen Fahrhebel und Steuerleitung möglich wird. Erst dann ist ein Bewegen der Walze in entgegengesetzter Richtung möglich. Dazu muß sich jedoch der Bedienungsmann vorher aus seiner eingeklemmten Lage befreit haben, da andernfalls das Slcherhelts-Stellteil nicht In die Betriebsstellung zurückführbar ist.

Aus der EP-A-0 593 063 ist eine Steuereinrichtung für eine Vibrationswalze bekannt, die eine Notabschalteinrichtung zum Stillsetzen des Fahrantriebs im Gefahrfall aufweist. Um zu vermeiden, daß die Bedienperson zwischen Walze und einem Hindernis eingeklemmt wird, weist die Notabschalteinrichtung einen Taster auf, welcher in einer Gefahrensituation den Fahrantrieb für eine vorübergehende Umkehr der Fahrtrichtung schaltet.

Der Erfindung liegt die Aufgabe zugrunde, eine Sicherheitsanordnung für eine handgeführte Bodenverdichtungswalze anzugeben, die ein zuverlässiges Abstoppen der Walze auch dann ermöglicht, wenn der Bediener den Fahrhebel krampfhaft festhält, und die andererseits auch dann ein Vorwärtsfahren der Walze weg von dem Bediener ermöglicht, wenn die Sicherheitsanordnung durch Fahren der Walze gegen den Bediener ausgelöst worden ist.

Erfindungsgemäß wird die Aufgabe durch eine Sicherheitsanordnung mit den Merkmalen von Patentanspruch 1 gelöst. Vorteilhafte Weiterentwicklungen der Erfindung sind den abhängigen Ansprüchen zu entnehmen.

Bei der erfindungsgemäßen Sicherheitsanordnung ist außer der an sich bekannten, häufig als Klauenkupplung ausgeführten ersten Kopplung zwischen einem Fahrhebel und einem mit einer Steuerleltung verbundenen Stellelement eine zweite Kopplung vorgesehen. Die erste Kopplung ist durch Verlagern eines Sicherheits-Stellteils aus einer Betriebs- in eine Gefahrstellung lösbar. Die zweite Kopplung bleibt jedoch auch dann bestehen, kann aber nur Kräfte des Fahrhebels auf das Stellelement übertragen, wenn der Fahrhebel in Vorwärtsrichtung bewegt wird. Dies hat den Vorteil, daß bei Fahren der Walze gegen ein Hindernis und Betätigen des Sicherheits-Stellteils durch das Hindernis, z. B. den Körper des Bedieners, die erste Kopplung aufgehoben wird, wodurch das Stellelement federbeaufschlagt in Nullstellung gelangt und die Walze zum Stillstand bringt. Damit sich der Bediener aus seiner Notsituation befreien kann, kann er den zunächst noch in Rückwärtsfahrstellung stehenden Fahrhebel In Vorwärtsstellung bringen. Die Bewegung des Fahrhebels In Vorwärtsrichtung wird über die zweite Kopplung auf das Stellelement und damit über die Steuerleitung auf den Antrieb der Walze übertragen, so daß sich diese in Vorwärtsrichtung, weg von dem Bediener bewegt und diesen freigibt.

Die zweite Kopplung weist vorzugsweise ebenfalls eine formschlüssige Kupplung auf, bei der das Stellelement einen Mitnehmer trägt, gegen den ein an dem Fahrhebel vorgesehener Anschlag anschlagbar ist. Dadurch wird gewährleistet, daß nur Kräfte in einer Richtung, nämlich der Vorwärtsrichtung der Walze übertragbar sind.

Diese und weitere Vorteile und Merkmale der Erfindung werden nachfolgend unter Zuhilfenahme der begleitenden Figuren näher erläutert.

Es zeigen:
**Figur 1** eine Perspektivansicht eines Handgriffs für eine Bodenverdichtungswalze mit der erfindungsgemäßen Sicherheitsanordnung in Betriebsstellung;
**Figur 2** den Handgriff aus Figur 1 mit der Sicherheitsanordnung in Gefahrstellung;
**Figur 3** eine Vorderansicht der erfindungsgemäßen Sicherheitsanordnung entsprechend der Stellung von Figur 1;
**Figur 4** eine Vorderansicht der Sicherheitsanordnung gemäß der Stellung von Figur 2;
**Figur 5** eine Seitenansicht des Handgriffs mit der erfindungsgemäßen Sicherheitsanordnung und einem Fahrhebel in Vorwärtsstellung;
**Figur 6** eine Seitenansicht von Figur 1 mit dem Fahrhebel in Rückwärtsstellung:
**Figur 7** eine Seitenansicht von Figur 2, mit Fahrhebel in Rückwärtsstellung und Sicherheits-Stellteil in Gefahrstellung;
**Figur 8** eine Seitenansicht des Handgriffs mit Fahrhebel in Vorwärtsstellung und Sicherheits-Stellteil in Gefahrstellung.

Die Figuren zeigen im wesentlichen die gleiche Anordnung, jedoch mit unterschiedlicher Stellung der Elemente. Daher wird der Aufbau der erfindungsgemäßen Sicherheitsanordnung zunächst anhand der Figuren 1 und 3 beschrieben. Danach folgt anhand der weiteren Figuren eine Beschreibung der Funktionsweise.

An einer an einer nicht dargestellten Deichsel einer Bodenverdichtungswalze befestigten Halteplatte 1 ist ein Handbügel 2 befestigt, über den die Bodenverdichtungswalze in herkömmlicher Weise führbar ist. In der Wölbung des Handbügels 2 ist ein Fahrhebel 3 auf einer Drehachse 4 schwenkbar angeordnet. Aus ergonomischen Gründen trägt der Fahrhebel 3 einen Fortsatz 5, der so gestaltet ist, daß er von dem Bediener gleichzeitig umfaßt werden kann, wenn der Bediener den Handbügel 2 festhält. Der Fahrhebel 3 ist in Vorwärts- bzw. Rückwärtsrichtung verschwenkbar, was durch Pfeile V und R gekennzeichnet ist.

Über eine insbesondere in Figur 3 erkennbare, als erste Kopplung dienende Klauenkupplung 6 ist die Bewegung des Fahrhebels 3 auf ein Stellelement 7 übertragbar. Das Stellelement 7 ist ebenfalls auf der Drehachse 4 verschwenkbar angeordnet und an einem Hebelende 8 mit dem Ende einer als Steuerleitung dienenden Betätigung 9 verschwenkbar gekoppelt. Über die z.B. als Bowdenzug ausgeführte Betätigung 9 ist ein nicht dargestellter Antrieb für die Walze ansteuerbar. Bei dem Antrieb handelt es sich üblicherweise um eine Hydraulikpumpe, deren Pumpleistung mittels der Betätigung 9 verstellbar ist. Anstelle eines Bowdenzugs kann für die Betätigung 9 beispielsweise auch ein Steuergestänge verwendet werden.

Das Stellelement 7 ist auf einer Seite mit der Klauenkupplung 6 versehen und wird auf der anderen Seite durch eine Feder 10 beaufschlagt, die sich gegen einen Absatz 11 an der Drehachse 4 abstützt.

Dadurch wird die Klauenkupplung 6 federbeaufschlagt geschlossen gehalten und die auf den Fahrhebel 3 wirkende Handkraft des Bedieners formschlüssig auf das Stellelement 7 und die Betätigung 9 übertragen.

An der Halteplatte 1 ist weiterhin ein Sicherheits-Stellteil angeordnet, das im wesentlichen aus einem Pralltopf 12, einem Stößel 13 und einer Führung 14 besteht. Der Pralltopf 12 ist mit dem Stößel 13 fest verbunden und wird durch eine gegen die Führung 14 abgestützte Feder 15 in einer Betriebststellung gehalten, in der die Steuerung durch das Sicherheits-Stellteil nicht beeinflußt wird. Der Stößel 13 ist jedoch in der Führung 14 axial beweglich aufgenommen, so daß der Stößel 13 mit dem Pralltopf 12 aus der Betriebstellung gegen die Wirkung der Feder 15 in eine Gefahrstellung verlagerbar ist, wenn der Pralltopf 12 z. B. gegen den Körper des Bedieners oder ein anderes Hindernis fährt.

Die Gefahrstellung wird in Figur 2 gezeigt. Dabei ist erkennbar, daß der Pralltopf 12 mit dem Stößel 13 in Vorwärtsrichtung V der Walze, d. h. in Richtung der Klauenkupplung 6 verlagert worden ist. Durch das Eindringen einer am Stößel 13 ausgebildeten konischen Spitze 16 zwischen die beiden Hälften der Klauenkupplung 6, d. h. zwischen das Stellelement 7 und den Fahrhebel 3 wird das Stellelement 7 gegen die Wirkung der Feder 10 axial verlagert, woraufhin die Klauenkupplung 6 außer Eingriff gelangt. Dadurch wird der Kraftfluß zwischen dem Fahrhebel 3 und dem Stellelement 7 aufgehoben. Das Stellelement 7 ist durch eine nicht dargestellte Federeinrichtung derart beaufschlagt, daß es bei Nichtbelastung durch den Fahrhebel 3 selbsttätig in Nullstellung verschwenkt, die einem Stillstand der Walze entspricht. Wenn daher die Klauenkupplung 6 geöffnet wird, verschwenkt das Stellelement 7 automatisch in seine Nullstellung und stoppt über die Betätigung 9 die Fahrt der Walze. Die geöffnete Klauenkupplung 6 ist auch in Figur 4 gezeigt, woraus auch deutlich erkennbar ist, daß der Stößel 13 das Stellelement 7 von dem Fahrhebel 3 abhebt.

Mit dem Stillstand der Walze ist jedoch noch nicht das Problem gelöst, daß der Bediener möglicherweise bereits zwischen dem Pralltopf 12 und einem Hindernis eingeklemmt ist. Um sich zu befreien, kann der Bediener daher erfindungsgemäß den Fahrhebel 3 in Vorwärtsrichtung V verschwenken. Bei Erreichen der Nullstellung des Stellelements 7 gelangt eine als zweite Kopplung dienende formschlüssige Kupplung in Eingriff, die durch einen an dem Fahrhebel 3 befestigten Zapfen 17 und einen am Stellelement 7 ausgebildeten Mitnehmer 18 gebildet wird. Der sich in Axialrichtung der Drehachse 4 erstreckende Zapfen 17 ist so lang, daß er den Mitnehmer 18 auch dann erreichen kann, wenn das Stellelement 7 durch den Stößel 13 ausgerückt ist.

Bei Vorwärtsbewegen des Fahrhebels 3 drückt daher der Zapfen 17 gegen die Fläche des Mitnehmers 18 und verschwenkt das Stellelement 7 in Vorwärtsrichtung. Die Bewegung des Stellelements 7 wird entsprechend über die Betätigung 9 an den Antrieb der Walze weitergeleitet, wodurch sich die Walze in Vorwärtsrichtung von dem eingklemmten Bediener wegbewegt.

Statt der in Figur 1 gezeigten Anordnung der zweiten Kopplung ist es selbstverständlich auch möglich, daß das Stellelement 7 einen Zapfen trägt, gegen den der Fahrhebel 3 bei Vorwärtsbewegung anschlägt. Im Normalbetrieb ist es darüberhinaus zweckmäßig, daß bei eingerasteter Klauenkupplung 6 keine Berührung zwischen dem Zapfen 17 und dem Mitnehmer 18 erfolgt. Statt eines wie in den Figuren 3 und 4 gezeigten, in den Fahrhebel 3 eingesetzten Zapfens 17 kann selbstverständlich auch ein anderer Anschlag am Fahrhebel 3 ausgebildet sein.

Zum besseren Verständnis wird die oben beschriebene Funktionsweise der Sicherheitsanordnung nachfolgend unter Bezugnahme auf die in den Figuren 5 bis 8 dargestellten Seitenansichten erläutert.

Figur 5 zeigt den Fahrhebel 3 in Vorwärtsstellung und das Sicherheits-Stellteil mit dem Pralltopf 12 in Betriebsstellung. Entsprechend zeigt Figur 6 den Fahrhebel 3 in Rückwärtsstellung. Die Stellung des Fahrhebels 3 wird über die jeweils geschlossene Klauenkupplung 6 auf das Stellelement 7 und die Betätigung 9 übertragen, so daß eine zuverlässige Steuerung des Walzenantriebs möglich ist.

Figur 7 zeigt einen Zustand, bei dem die Walze durch den in Rückwärtsstellung befindlichen Fahrhebel 3 zunächst in Rückwärtsfahrt war und dann über den Pralltopf 12 ein Hindernis festgestellt worden ist. Der Stößel 13 ist gegen die Klauenkupplung 6 geschoben worden und hat diese gelöst. Dementsprechend hat sich das federvorgespannte Stellelement 7 in Nullstellung verschwenkt und über die Betätigung 9 den Antrieb stillgesetzt. Die Maschine befindet sich in dem in Figur 7 gezeigten Zustand im Stillstand.

Bei dem in Figur 8 gezeigten Zustand hat der Bediener den Fahrhebel 3 in Vorwärtsrichtung V verschwenkt, so daß der Zapfen 17 gegen den Mitnehmer 18 des Stellelements 7 anschlagen konnte. Durch Weiterbewegen des Fahrhebels 3 in Vorwärtsrichtung wird der entsprechende Steuerbefehl über die Betätigung 9 an den Antrieb der Walze weitergeleitet und diese in Vorwärtsrichtung angetrieben. Durch Wegfahren der Walze vom Körper des Bedieners kann der Pralltopf 12 wieder in seine ursprüngliche Betriebsstellung gelangen, woraufhin der Stößel 13 aus der Klauenkupplung 6 verschoben wird und sich die Klauenkupplung 6 wieder schließen kann. Damit ist der ursprüngliche Betriebszustand wiederhergestellt.

Die Sicherheitsanordnung kann selbstverständlich außer bei Walzen auch bei anderen Maschinen eingesetzt werden, die im Mitgängerbetrieb gefahren werden.

## Patentansprüche

1. Sicherheitsanordnung für eine handgeführte Bodenverdichtungswalze, mit
- einem die Fahrtrichtung und -geschwindigkeit bestimmenden, in Fahrtrichtung der Walze gesehen vorwärts (V) und rückwärts (R) beweglichen Fahrhebel (3);
- einem über eine erste Kopplung (6) mit dem Fahrhebel (3) gekoppelten Stellelement (7) zur Übertragung der Fahrhebelposition auf eine Betätigung (9), wobei das Stellelement (7) bei Nichtbeaufschlagung durch den Fahrhebel (3) in eine der Fahrgeschwindigkeit Null entsprechende Mittelstellung vorgespannt ist;
- einem zwischen einer Betriebs- und einer Gefahrstellung beweglich angeordneten und in Betriebsstellung vorgespannten Sicherheits-Stellteil (12, 13), durch das in Gefahrstellung die erste Kopplung (6) trennbar ist;
**gekennzeichnet durch**
eine zweite Kopplung (17, 18) von Fahrhebel (3) und Stellelement (7), **durch** die bei getrennter erster Kopplung (6) nur bei Vorwärtsbewegung des Fahrhebels (3) Kräfte übertragbar sind.

2. Sicherheitsanordnung nach Anspruch 1, **dadurch gekennzeichnet, daß** die erste und/oder die zweite Kopplung eine formschlüssige Kupplung aufweist.

3. Sicherheitsanordnung nach Anspruch 2, **dadurch gekennzeichnet, daß** die erste Kopplung (6) eine Klauenkupplung aufweist.

4. Sicherheitsanordnung nach Anspruch 3, **dadurch gekennzeichnet, daß** das Stellelement (7) auf einer Drehachse (4) des Fahrhebels (3) gegen die Wirkung einer Feder (10) axial verschiebbar ist.

5. Sicherheitsanordnung nach Anspruch 4, **dadurch gekennzeichnet, daß** das Stellelement (7) durch das Sicherheits-Stellteil (12, 13) derart axial verschieblich ist, daß die Klauenkupplung öffnet, wenn das Sicherheitsstellteil (12, 13) seine Gefahrstellung erreicht.

6. Sicherheitsanordnung nach einem der vorstehenden Ansprüche. **dadurch gekennzeichnet, daß** die zweite Kopplung (17, 18) einen Mitnehmer an dem Stellelement (7) aufweist, gegen den ein an dem Fahrhebel (3) vorgesehener Anschlag anschlagbar ist.

7. Sicherheitsanordnung nach Anspruch 6, **dadurch gekennzeichnet, daß** der Anschlag ein an dem Fahrhebel (3) befestigter Zapfen ist, der sich parallel zu der Drehachse (4) des Fahrhebels (3) erstreckt.

## Claims

1. Safety arrangement for a manually controlled ground compaction roller comprising
- a drive lever (3) which determines the direction and speed of travel and which is movable forwards (V) and backwards (R) with respect to the direction of travel of the roller;
- an adjusting element (7) coupled to the drive lever (3) via a first coupling (6) for communicating the drive lever position to an actuating device (9), wherein the adjusting element (7) is prestressed, when not influenced by the drive lever (3), in an intermediate position corresponding to zero speed;
- a safety operating element (12, 13) which is disposed in such a manner as to be movable between an operating position and a hazard position and which element is prestressed in the operating position, by means of which element the first coupling (6) can be separated in the hazard position;
**characterised by**
a second coupling (17, 18) of the drive lever (3) and adjusting element (7), by means of which forces are transferable when the first coupling (6) is separated only during forward motion of the drive lever (3).

2. Safety arrangement as claimed in Claim 1, **characterised in that** the first and/or the second coupling comprises a positive coupling.

3. Safety arrangement as claimed in Claim 2, **characterised in that** the first coupling (6) comprises a claw coupling.

4. Safety arrangement as claimed in Claim 3, **characterised in that** the adjusting element (7) is axially displaceable on a rotational axis (4) of the drive lever (3) against the effect of a spring (10).

5. Safety arrangement as claimed in Claim 4, **characterised in that** the adjusting element (7) is axially displaced by means of the safety operating element (12, 13) in such a way that the claw coupling opens when the safety operating element (12, 13) reaches its hazard position.

6. Safety arrangement as claimed in any one of the preceding claims, **characterised in that** the second coupling (17, 18) comprises an entrainer on the adjusting element (7), against which a stop which is provided on the drive lever (3) can be contacted.

7. Safety arrangement as claimed in Claim 6, **characterised in that** the stop is a peg which is attached to the drive lever (3) and which extends in parallel with the rotational axis (4) of the drive lever (3).

## Revendications

1. Dispositif de sécurité pour un rouleau de compactage du sol guidé à la main, comportant
- un levier de marche (3) déterminant le sens et la vitesse de marche déplaçable vers l'avant (V) et vers l'arrière (R) dans le sens de marche du rouleau ;
- un élément de réglage (7), accouplé par un premier accouplement (6) au levier de marche (3), pour la transmission de la position du levier de marche à un dispositif d'actionnement (9), l'élément de réglage (7) étant précontraint, lorsqu'il n'est pas sollicité par le levier de marche (3), dans une position centrale correspondant à la vitesse de marche zéro ;
- un élément de réglage de sécurité (12, 13) déplaçable entre une position de fonctionnement et une position de danger, et précontraint en position de fonctionnement, au moyen duquel, en position de danger, le premier accouplement (6) peut être séparé ;
**caractérisé par**
un deuxième accouplement (17, 18) du levier de marche (3) et de l'élément de réglage (7) au moyen duquel, lorsque le premier accouplement (6) est séparé, des forces ne peuvent être transmises qu'en cas de déplacement vers l'avant du levier de marche (3).

2. Dispositif de sécurité selon la revendication 1, **caractérisé en ce que** le premier et/ou le deuxième accouplements comportent un accouplement par complémentarité de forme.

3. Dispositif de sécurité selon la revendication 2, **caractérisé en ce que** le premier accouplement (6) comporte un accouplement à griffes.

4. Dispositif de sécurité selon la revendication 3, **caractérisé en ce que** l'élément de réglage (7) peut coulisser axialement sur un axe de rotation (4) du levier de marche (3) à l'encontre de l'effet d'un ressort (10).

5. Dispositif de sécurité selon la revendication 4, **caractérisé en ce que** l'élément de réglage (7) est déplaçable axialement sous l'effet de l'élément de réglage de sécurité (12, 13), de manière que l'accouplement à griffes s'ouvre lorsque l'élément de réglage de sécurité (12, 13) atteint sa position de danger.

6. Dispositif de sécurité selon l'une des revendications précédentes, **caractérisé en ce que** le deuxième accouplement (17, 18) comporte un entraîneur sur l'élément de réglage (7) contre lequel vient buter une butée prévue sur le levier de marche (3).

7. Dispositif de sécurité selon la revendication 6, **caractérisé en ce que** la butée est un tenon fixé au levier de marche (3) qui s'étend parallèlement à l'axe de rotation (4) du levier de marche (3).
